# EUROPÄISCHE PATENTSCHRIFT

(11) **EP 3 282 894 B1**
(45) Veröffentlichungstag und Bekanntmachung des Hinweises auf die Patenterteilung: **19.07.2023**
(21) Anmeldenummer: 16718619.6
(22) Anmeldetag: 12.04.2016
(51) Int. Cl.: A47B 13/06, A47B 21/00, A47B 13/00

(54) **TISCHGESTELL FÜR EINEN TISCH**
FRAME STRUCTURE FOR A TABLE OR DESK
SUPPORT DE TABLE POUR TABLE

(30) Priorität: 13.04.2015 DE 102015105588
(43) Veröffentlichungstag der Anmeldung: 21.02.2018
(73) Patentinhaber: DewertOkin Technology Group Co., Ltd., Jiaxing City, Zhejiang Province (CN)
(72) Erfinder: OBERNDÖRFER, Andreas, 33739 Bielefeld (DE)
(74) Vertreter: Lippert Stachow Patentanwälte Rechtsanwälte
(86) Internationale Anmeldenummer: PCT/EP2016/058031
(87) Internationale Veröffentlichungsnummer: WO 2016/166109

(56) Entgegenhaltungen:
- EP-A2- 0 179 198
- DE-A1- 3 843 806
- DE-A1-102008 051 355

## Beschreibung

Die Erfindung betrifft einen Tisch mit einem Tischgestell, das eine Tischplatte in einer Arbeitshöhe trägt und an dem Tischfüße, insbesondere höhenverstellbare Tischfüße eines Bürotisches, befestigt sind.

Bekannte Tischgestelle bestehen aus mehreren miteinander verschweißten Metallprofilen zur Bildung eines vorzugsweise geschlossenen Profilrahmens, welcher eine sich in Einbaulage im Wesentlichen horizontal erstreckende Tischebene bildet, auf dem oberseitig eine Tischplatte befestigt ist und an dem ferner die Tischfüße sich in Einbaulage vertikal und somit quer zur Tischebene erstreckende Tischfüße befestigt sind, welche den Tisch gegenüber dem Boden abstützen, sich also zwischen Tischgestell und Boden erstrecken. Die Tischfüße können je nach Befestigungsstelle des sich vertikal erstreckenden Tischbeins an dem auf dem aufstehenden Tischfuß entweder als T- oder als L-Ausführung ausgebildet sein, um verschiedene Einbausituationen zu realisieren und die Kippstabilität bei größeren Tischlasten zu verbessern.

Die Tischplatten von Bürotischen weisen üblicherweise eine Breite bzw. Tiefe zwischen 1000 - 1200mm sowie unterschiedliche Längen auf, vorzugweise 2000 bis 2500 mm. Da die Tischgestelle gegenüber der Tischplatte üblicherweise zurücktreten, sind die Außenabmessungen der Tischgestelle insofern entsprechend kleiner.

Bei modernen Tischen sind die Tischbeine vorzugsweise als höhenverstellbare Hubsäulen mit 2-3 teleskopartig ineinander schiebbaren Teleskopelementen ausgebildet. Die Höhenverstellung erfolgt normalerweise elektromotorisch mit einem Schneckengetriebe, das über eine Klauenkupplung in eine Spindel eingreift, die in den Hubsäulen verbaut ist.

Ein solcher Tisch muss eine definierte Quer- und Längssteifigkeit zur Erfüllung der einschlägigen Normen, insbesondere die EN 527-2 und -3 sowie die Vorgaben des Normenausschusses Bürowesen im DIN-Fachbericht Nr. 147 als auch andere international gültige Normen.

DE 10 2008 051 355 A1 beschreibt einen Tisch mit einem Tischbein, einer Längstraverse und einem zweiteiligen Verbindungselement, wobei am Ende der Längstraverse und am Verbindungselement formschlüssig zueinander passende Formschlusselemente vorgesehen sind. DE 38 43 806 A1 offenbart ein Tischgestell mit an Standfüßen angeordneten Quertraversen, an denen Längstraversen festklemmenbar sind. Weiterer Stand der Technik ist aus EP 0 179 198 A2 bekannt.

### Nachteile am Stand der Technik

Nachteilig sind die hohen Lagerhaltungskosten für verschiedene Tischvarianten und Größen, weil diese üblicherweise vorgefertigt verschweißt werden müssen und insofern relativ viel Lagerraum für verschieden große Tische benötigt wird.

### Technisches Problem / Aufgabe

Ausgehend von diesem Stand der Technik liegt der Erfindung die Aufgabe zugrunde, diese Nachteile zumindest teilweise zu vermeiden und einen Tisch mit einem Tischgestell vorzusehen, welches die eingangs genannten Nachteile zumindest teilweise vermeidet und insbesondere die Lagerhaltungskosten deutlich reduziert.

### Erfindung

Diese Aufgabe wird bei einem Tisch gemäß Anspruch 1 gelöst.

Der Tisch weist ein Tischgestell auf, dass als modular verbindbares Stecksystem ausgebildet ist.

Die Einzelteile des Stecksystems bestehen vorzugsweise aus gekanteten oder gebogenen Metallprofilen, insbesondere mit einer Materialstärke von 1,5 bis 3 mm. Die Geometrie der Bauteile des Stecksystems ist so gestaltet, dass diese entweder alleine oder vorzugsweise in Einbaulage einen eigensteifen Rahmen bilden, welcher die für ein Tischgestell notwendige Biegesteifigkeit aufweist und somit den o.g. Anforderungen entspricht.

Als besonders guter Kompromiss zwischen Kompaktheit der zusammengepackten Einzelteile des Tischgestells und deren Stabilität in Einbaulage hat sich ein wannenförmiger Profilkörper erwiesen, welcher die Traglast, also Biegesteifigkeit des Tischgestells in Längsrichtung, welche vorzugsweise durch die Klammern unterstützt wird.

Der Profilkörper weist - im Querschnitt - eine kanalartige, also umfänglich geschlossene, oder wannenartige, also 3-seitig geschlossene Geometrie auf mit einer bevorzugten Abmessung von 120 x 60 mm im Querschnitt und 500 mm in der Länge. Die wannenartige Geometrie des Profilkörpers hat den Vorzug, dass diese besser zu stapeln ist für den Transport, aber in Einbaulage im Wesentlichen dasselbe äquatoriale Flächenträgheitsmoment gegen Biegung aufweist wie der geschlossene Profilkörper.

Die wannenförmigen Profilkörper bilden in Einbaulage mit den mit diesen verbundenen, diese vorzugsweise randseitig umgreifenden und lagefixierenden Klammern die erforderlichen Längsprofile des Tischgestells. Die Klammern sind bevorzugt so ausgebildet, dass diese mit dem Profilrahmen in Einbaulage steifigkeitsfördernd verbindbar sind, vorzugsweise indem diese die Profilelemente zumindest abschnittsweise übergreifen, insbesondere die in Längsrichtung verlaufenden Kanten des oder der Profilkörper.

Dieses kann z.B. durch Haken an dem einen Bauteil erfolgen, die in Einbaulage in entsprechende Öffnungen an dem Fügepartner eingreifen. Vorzugsweise sind in den Profilkörpern mehrere Öffnungen vorgesehen, um die Profilkörper so zum Aufbau verschieden großer bzw. langer Tische zu verwenden.

Die Klammern sind so ausgebildet, dass diese die beiden fluchtend entlang einer gemeinsamen Mittellängsachse des Tischgestells angeordnete Profilkörper in Einbaulage verbindend übergreifen. Somit sind die Klammern üblicherweise deutlich länger als die Profilkörper ausgebildet und etwa doppelt so lang wie die Profilkörper Bei der bevorzugten Ausgestaltung sind die Klammern als gekantete Blechprofile mit einem vorzugsweise im Wesentlichen Z-förmigen im Querschnitt ausgebildet, die einen längeren Mittelschenkel umfassen, der eine Anlagefläche zur außenseitigen Anlage an den Vertikalschenkel des Profilkörpers definiert und von dem sich quer dazu an einem oberen Ende ein Tischschenkel zur Befestigung an der Tischplatte und ein Eingreifschenkel zum Eingreifen in Öffnungen in den Horizontalschenkel des Profilkörpers erstrecken, der zusätzlich mit Befestigungsmitteln, insbesondere einstückig angeformten Haken zum Eingriff in die Öffnungen in dem Horizontalschenkel ausgebildet sind.

Die Tischfüße sind mit den Profilkörpern verbindbar. Bevorzugt weisen die Profilkörper an einer ihrer Stirnwänden jeweils eine Ausnehmung zur Aufnahme der Tischfüße bzw. Hubsäule in Einbaulage auf, die also groß genug ausgestaltet ist, um einen Durchtritt der Hubsäule zu gestatten, wobei das quer zur Längserstreckungsrichtung am Oberende angeordnete Motorgehäuse der Hubsäule in Einbaulage in dem Profilelement aufgenommen ist, und zwar vorzugsweise kraft- und/oder formschlüssig. Bei der bevorzugten Ausführungsform sind in der Mantelfläche der Profilkörper Ausnehmungen vorgesehen, welche außenseitig Vorsprünge an dem Motorgehäuse in Einbaulage eingreifen. Dieses Ausnehmungen können als Führungskulissen ausgebildet sein, um den korrekten Einbau sichtbar zu machen und in Einbaulage bzw. Endposition der Einbaulage zudem ein Verklemmen der Bauteile im Verhältnis zueinander zu realisieren, vorzugsweise durch einen entsprechend ausgebildeten Klemmsitz zwischen dem Motorgehäuse und dem Profilrahmen.

Eine Weiterentwicklung sieht vor, dass die Klammern diese Ausnehmungen in dem Profilrahmen ebenfalls mit einer in Einbaulage korrespondierend ausgebildeten Ausnehmung bzw. Öffnung übergreift.

Weil die Stabilität der Profilkörper hauptsächlich im Befestigungsbereich der Hubsäulen erforderlich ist, reicht es aus, wenn die Profilkörper sich nicht über die gesamte Länge unterhalb des Tisches sondern nur im Bereich der Stirnenden erstrecken. Es hat sich nämlich gezeigt, dass dort, wo die Hubsäulen mit dem Gestell verbunden sind, dieses besonders biegesteif sein muss. Der dazwischen liegende Bereich kann materialsparend ausgeführt sein. Diese Ausführungsform ermöglicht also eine Verminderung des Gewichts und einen vereinfachten Aufbau.

Weitere Tischkomponenten, z. B. eine Steuereinheit zur Realisierung des Synchronlaufs der Elektromotoren in den Hubsäulen sowie Kabel für die Stromversorgung und/oder Verbindung der elektrischen Komponenten können geschützt und verborgen innerhalb dieser Profilkörper aufgenommen und geführt werden, wobei der Ein- bzw. Austritt der Kabel aus den Profilkörpern entweder seitlich oder über zusätzliche Öffnungen erfolgen kann. Die Profilkörper schützen und verbergen somit Tischkomponenten, dienen also gleichzeitig als Kabel- bzw. Leitungskanal.

Als wannenförmig im Sinne der Erfindung ist eine kanalförmige Geometrie zu verstehen, welche im Querschnitt im Wesentlichen rechteckig ausgebildet ist. Die bevorzugte Ausführungsform hat eine ähnliche Größe und Geometrie wie ein Brüstungskanal zur Montage an einer Wand. Zusätzlich sind jedoch noch an dem oberen freien Ende der Profilkörper Profilflansche zur Befestigung an der Unterseite der Tischplatte vorgesehen, vorzugsweise ausgebildet als umlaufender Profilflansch.

Die Befestigung der Tischfüße, vorzugsweise ausgebildet als höhenverstellbare Hubsäulen an dem Tischgestell erfolgt vorzugsweise dergestalt, dass die Tischfüße bzw. dessen Motorgehäuse in Einbaulage in die Profilkörper einsetzbar sind, der Profilkörper die Tischfüße bzw. das Motorgehäuse in Einbaulage umgreift.

Die Verbindungstechnik zwischen den Bauteilen umfasst steifigkeitsfördernde Spannmittel. Diese Spannmittel sind zwischen dem Profilkörper und dem Tischfuß ausgebildet und umfassen an dem einen Fügepartner vorgesehene Vorsprünge, z.B. ausgebildet als Stifte, angeformte Vorsprünge, Schrauben oder dergleichen, welche in Einbaulage in eine Führungskulisse des damit in Einbaulage zusammenwirkenden Fügepartners eingreifen. Die praktisch bevorzugte Ausführungsform umfasst aus einem kastenförmigen Motorgehäuse am oberen Ende des Tischfußes herausragende Stifte, z.B. ausgebildet als Inbusschrauben, die in Führungskulissen an dem Profilkörper eingreifen. Vorzugsweise weist die Führungskulisse eine im Wesentlichen L-förmige Geometrie mit einem sich in Einbaulage vertikal erstreckenden Einführungsschenkel und einem sich quer zu diesem erstreckenden Klemmschenkel auf, der sich zudem in Einschubrichtung zum Ende konisch verjüngt, um die Inbusschrauben in Einbaulage in diesem zu verklemmen. Ferner umfasst das Tischgestell Querprofile, welche die wesentliche Last des Tischgestells in Querrichtung aufnehmen und mit den übrigen Bauteilen des Tischgestells verbindbar sind. Vorzugsweise sind diese Querprofile als Kopfstücke ausgebildet, die an den Kopf- oder Stirnseiten des Tischgestells quer erstreckend zur Längsachse mit den Profilkörpern verbindbar sind. Dieses erfolgt vorzugsweise so, dass diese auch mit dem Tischfuß bzw. der Hubsäule an dem Kopfende verbindbar sind. Die Verbindungsmittel können Klemm- oder Spannmittel umfassen, welche die Bauteile in Einbaulage nicht nur miteinander verbinden sondern auch verspannen. Diese Kopfstücke können beispielsweise einfache Winkelprofile sein. Andere Gestaltungen sind selbstverständlich möglich, beispielsweise mit einer von den Enden des Kopfstücks zu seiner Mitte hin zunehmenden Breite, oder mit einer ästhetischen oder identifizierenden Gestaltung der Außenseiten, etwa mit flächigen Verzierungen oder Firmenkennzeichen. Die Kopfstücke können auch unsymmetrisch gestaltet und/oder montiert sein, wenn beispielsweise die Hubsäulen nicht auf die Mittellängsachse der Tischplatte ausgerichtet sind.

Nach einer bevorzugten Weiterbildung sind alle Bauteile des Tischgestells an dem in Einbaulage oberen Tischende zur Befestigung an der Unterseite der Tischplatte ausgebildet, vorzugsweise umfassend mindestens einen Flansch mit mehreren, insbesondere äquidistant beabstandeten Löchern, in die geeignete Befestigungsschrauben in die Unterseite der Tischplatte eindrehbar sind. Dabei sind die Öffnungen so ausgebildet, dass in Einbaulage Schrauben die Öffnungen von mehreren Bauteilen gleichzeitig durchdringen können, die Bauteile sich also in Einbaulage übergreifen.

Zwischen den Klammern und Wannenprofilen 4,6 können vorzugsweise in Einbaulage korrespondierend, also überdeckend angeordnete Bohrungen bzw. Löcher vorgesehen sein, durch welche Verbindungsmittel, die beiden Fügepartner in Einbaulage verbinden, einbringbar sind. Somit wird eine feste und unverschiebliche/formschlüssige Verbindung zwischen Wannenprofilen und Klammern vorzugsweise an den seitlichen Vertikalschenkeln realisiert. Vorzugsweise werden für die Verbindung Spreizniete eingesetzt, die sich umfänglich in den Löchern verspannen, also innerhalb der korrespondierend bzw. fluchtend ausgebildeten Bohrungen lagefixierende Spannhülsen bilden.

Das erfindungsgemäße Tischgestell zeichnet sich durch eine hervorragende Stabilität aus. Daher benötigt es im Gegensatz zu bekannten Gestellen keine sog. Quertraverse, d.h. keine stabilisierende Verbindung der Tischfüße bzw. unteren Abschnitte der Hubsäulen, welche die Beinfreiheit der Benutzer unerwünschter Weise beschränken würde. Bei der praktischen Ausführung zeigten die Tische mit dem erfindungsgemäßen Gestell im Pendelschlaghammertest nach den oben genannten Normen hervorragende Ergebnisse für Auslenkung und Schwingungsdämpfung.Ein bevorzugtes Ausführungsbeispiel der Erfindung ist in den Zeichnungen beispielhaft und nicht beschränkend dargestellt und im Folgenden näher beschrieben. In der ausführlichen Beschreibung wird auf die beigefügten Zeichnungen Bezug genommen, die Teil dieser bilden und in denen zur Veranschaulichung spezifische Ausführungsformen gezeigt sind, in der die Erfindung ausgeübt werden kann. In dieser Hinsicht wird Richtungsterminologie wie etwa "oben", "unten", "vorne", "hinten", "vorderes", "hinteres", usw. in Bezug auf die Orientierung der beschriebenen Figur(en) verwendet. Da Komponenten von Ausführungsformen in einer Anzahl verschiedener Orientierung positioniert werden können, dient die Richtungsterminologie zur Veranschaulichung und ist auf keinerlei Weise einschränkend. Es versteht sich, dass andere Ausführungsformen benutzt und strukturelle oder logische Änderungen vorgenommen werden können, ohne von dem Schutzumfang der vorliegenden Erfindung abzuweichen. Die folgende ausführliche Beschreibung ist nicht im einschränkenden Sinne aufzufassen. Im Rahmen dieser Beschreibung werden die Begriffe "verbunden", "angeschlossen" sowie "integriert" verwendet zum Beschreiben sowohl einer direkten als auch einer indirekten Verbindung, eines direkten oder indirekten Anschlusses sowie einer direkten oder indirekten Integration. In den Figuren werden identische oder ähnliche Elemente mit identischem Bezugszeichen versehen, soweit dieses zweckmäßig ist.

Die Darstellungen in den Figuren sind im Wesentlichen maßstäblich. Zur Veranschaulichung von Details können jedoch bestimmte Bereiche für den Fachmann erkennbar übertrieben groß dargestellt sein. Darüber hinaus können die Zeichnungen plakativ vereinfacht sein und enthalten nicht jedes bei der praktischen Ausführung gegebenenfalls vorhandene Detail.

Es zeigen:
- Figur 1:: eine teilweise perspektivische Ansicht eines erfindungsgemäßen Tischgestells montiert unter einer Tischplatte; und
- Figur 2:: eine perspektivische Explosionsdarstellung des Tischgestells gemäß Figur 1.

Das in Figur 1 eingezeichnete kartesische Koordinatensystem gibt die Richtungen an, wonach die X-Achse die Längs-, die Y-Achse, die Querrichtung und die Z-Achse die Höhe des Tisches bzw. des Systems angibt. Die Figur 1 zeigt einen erfindungsgemäßen Tisch.

Das in den Figuren dargestellte modular zusammensetzbare Tischgestell besteht im Wesentlichen aus zwei als Wannenprofilen 20, 40 ausgebildete Profilkörper, zwei höhenverstellbaren Hubsäulen 60, 80, zwei Klammern 10, 13 sowie zwei Kopfstücken 14, 15. Alle die zuvor beschriebenen Bauteile sind als gekantete Stahlprofile mit einer Wandstärke von 2,5 mm ausgebildet.

Die Details zum Aufbau der Bauteile sind jeweils nur für ein Bauteil beschrieben, um die Figuren nicht zu überlasten und weil die Bauteil paarweise entsprechend aufgebaut sind. Jedes Wannenprofil 20, 40 ist kanalartig ausgebildet umfassend einen unteren Horizontalschenkel 21, der sich vorzugsweise parallel nach unten versetzt zur durch das Tischgestell definierten Auflageebene für die Tischplatte 16 erstreckt und von dem sich jeweils im rechten Winkel und parallel zueinander zwei Vertikalschenkel 22, 23 erstrecken, die an den oberen Freienden im rechten Winkel zu den Vertikalschenkeln nach in außen ragende Montageflansche 24, übergehen, welche der Montage an der Tischplatte 16 dienen und die Längssteifigkeit erhöhen.

Zur weiteren Erhöhung der Längssteifigkeit sind die Klammern 10, 13 beidseitig auf die Außenseiten der in Einbaulage fluchtend angeordneten Vertikalschenkel 22, 23; 42 der Wannenprofile 20, 40 aufgesetzt, so dass diese Klammern 10, 13 mit Hakenenden an den Hakenabschnitten 11 in Positionieröffnungen 26 in den Wannenprofilen 20, 40 eingreifen, die vorliegend beidseits in dem Horizontalschenkel 21 des Wannenprofils 20, 40 in gleichmäßigen Abständen in Längsrichtung verlaufend vorgesehen sind, um verschiedene Einbausituationen bzw. Größen zu ermöglichen. Die Klammern 10, 13 schmiegen sich in Einbaulage außenseitig übergreifend an die Vertikalschenkel 22, 23 der Profilkörper 2, 4 an und übergreifen mit einem ersten Hakenabschnitt 11 die Kante zwischen Vertikalschenkel 22, 23 und Horizontalschenkel 21 des Wannenkörpers 20, 40 an dessen einem Ende und mit einem zweiten Aufsetzflansch 12 die Kante zwischen Vertikalschenkel 22, 23 und den Montageflanschen 24, 25 der Wannenprofile 20, 40. Nunmehr können die Holz- bzw. Befestigungsschrauben durch den Aufsetzflansch 12 der Klammern 10, 13 und die Montageflansche 24, 25 der Profilkörper 20, 40 in die Unterseite der Tischplatte 16 eingeschraubt werden.

Ein eventueller Abstand zwischen den beiden koaxial an den Kopfenden des Tisches befestigten Wannenprofilen 20, 40 kann über ein entsprechend angepasstes Zwischenelement (nicht dargestellt) überbrückt werden, das geometrisch an die Wannenprofile angepasst ist, aber keine tragende Funktion übernehmen muss. Bei einer alternativen Ausführungsform stoßen die Profilkörper bzw. Wannenprofile 20, 40 in Einbaulage aneinander an oder sind gegenseitig aufnehmbar bzw. ineinander schiebbar ausgebildet.

Jede Hubsäule 60, 80 besteht vorliegend aus drei teleskopartig ineinander schiebbaren Rechteckprofilen, von denen das erste und größte am unteren Ende mit dem Tischfuß verbunden ist, in diesem ein zweites Mittelprofil mit einer Außenabmessung entsprechend der Innenabmessung des ersten Profils relativbeweglich aufgenommen ist, in das wiederum ein drittes Profil relativbeweglich angeordnet ist, dessen Außenabmessung wiederum angepasst ist an die Innenabmessung des zweiten Profils. Am oberen Ende des dritten Profils ist quer zu der Hubsäule 60, 80 erstreckend ein kastenartiges Motorgehäuse 6a, 8a zur Aufnahme eines Elektromotors befestigt. Der eingebaute Elektromotor treibt über ein Schneckengetriebe eine Klauenkupplung an, welche eine sich in der Hubsäule ersteckende Spindel zur Längsverstellung der Hubsäule und somit Höhenverstellung des Tisches dreht.

Außenseitig in dem kastenartigen Motorgehäuse sind auf beiden Seiten zwei, insgesamt also vier Inbusschrauben vorgesehen.

Die Inbusschrauben an den äußeren Längsseiten der kastenartigen Motorgehäuse 61, 81 sind nunmehr innenseitig in L-förmigen Führungskulissen 27, 28 in den Vertikalschenkeln 22, 23 der Profilkörper 20, 40 eingeklemmt. Jede dieser Führungskulissen 27, 28 besteht aus einer Ausnehmung in dem Vertikalschenkel 22, 23, die ein geschlossenes Ende umfasst, also als Sackausnehmung ausgebildet ist. In der vorliegenden Ausführungsform umfasst jede Führungskulisse 27, 28 im Wesentlichen eine L-förmige Geometrie mit einem Vertikalabschnitt und einem sich quer zu diesem erstreckenden Horizontalabschnitt. Bei der Montage werden die Wannenprofile 20, 40 mit den Vertikalschenkeln 22, 23; 42 fluchtend zu den Inbusschrauben auf die Motorgehäuse 61, 81 aufgesetzt und sodann im Verhältnis zu den stationären Motorgehäusen 61, 81 zum Stirnende verschoben bis die Inbusschrauben in die konisch verjüngten Enden der Horizontalabschnitte der Führungskulissen 27, 28 eingeklemmt sind. Dieser Klemmsitzt wird sodann durch Verschrauben der quer erstreckenden Kopfstücke 14, 15 mit der Außenseite der Motorgehäuse 61, 61 verschraubt, und die aus dem Motorgehäuse ragenden Inbusschrauben werden in die konisch verjüngten Horizontalabschnitte der Führungskulissen 27, 28 endverspannt.

Sofern dieses Tischgestell für einen anderen Tisch mit anderen Abmessungen verwendet werden soll, können die einzelnen Elemente von der Unterseite der Tischplatte 16 entfernt und für den anderen Tisch verwendet werden. Für unterschiedlich tiefe Tische sind lediglich unterschiedlich große Kopfstücke 14, 15 als Varianten erforderlich. Die übrigen Bauteile sind jedoch standardisiert gleich.

In einer vorteilhaften Ausführung sind die Wannenprofile 20, 40 in einer Verpackungseinheit hintereinander gesetzt, wobei die Klammern 10, 13 und die Kopfstücke 14, 15 in die Wannenprofile 20, 40 eingelegt sind. Die Summe der Länge beider Wannenprofile 20, 40 entspricht der Baulänge der Klammern 10, 13. Vorteilhafterweise wird das Maß von 1,20 m der gesamten Baulänge der Verpackungseinheit nicht überschritten, was ein besonders effizientes Stapeln und Transportieren der Verpackungseinheiten ermöglicht. Bei einer bevorzugten Ausführungsform weisen die Klammern 10, 13 eine Baulänge von 1,00 m und jedes Wannenprofil eine Baulänge von 0,50 m auf. Damit können Tischgestelle für Tischplatten 20 in einer Spanne von 1,20 m bis 2,50 m hergestellt werden.

### Bezugszeichenliste

- 20: Wannenprofil
- 21: Horizontalschenkel
- 22: Vertikalschenkel
- 23: Vertikalschenkel
- 24: Montageflansch
- 25: Montageflansch
- 26: Positionieröffnung
- 27: Führungskulisse
- 28: Führungskulisse
- 40: Wannenprofil
- 41: Horizontalschenkel
- 42: Vertikalschenkel
- 60: Hubsäule
- 61: Motorgehäuse
- 80: Hubsäule
- 81: Motorgehäuse
- 10: Klammer
- 11: Hakenabschnitt
- 12: Aufsetzflansch
- 13: Klammer
- 14: Kopfstück
- 15: Kopfstück
- 16: Tischplatte

## Patentansprüche

1. Tisch mit Tischfüßen, einer Tischplatte und einem Tischgestell zum Tragen der Tischplatte in einer Arbeitshöhe, wobei das Tischgestell zur Befestigung der Tischfüße (60, 80) und als modular verbindbares Stecksystem ausgebildet ist, wobei das Tischgestell mindestens zwei Klammern (10, 13) und mindestens zwei Profilkörper (20, 40) umfasst, die über die mindestens zwei Klammern (10, 13) miteinander verbindbar sind, wobei die Klammern (10, 13) zum Über- bzw. Umgreifen von Kanten der Profilkörper ausgebildet sind, **dadurch gekennzeichnet, dass** am Profilkörper steifigkeitsfördernde Spannmittel vorgesehen sind, die Vorsprünge umfassen, welche in Einbaulage in eine Führungskulisse am Tischfuß eingreifen, oder die eine Führungskulisse (27, 28) umfassen, in die am Tischfuß ausgebildete Vorsprünge eingreifen, dass die Profilkörper (20, 40) wannen- oder kanalförmig ausgebildet sind und dass die Klammern (10, 13) mindestens etwa doppelt so lang sind wie die Profilkörper (20, 40) sind.

2. Tisch nach Anspruch 1, **DADURCH GEKENNZEICHNET, DASS** die Klammern (10, 13) in den Profilkörper (20, 40) einhakbar ausgebildet sind.

3. Tisch nach einem der vorhergehenden Ansprüche, **DADURCH GEKENNZEICHNET, DASS** diese Querprofile zur Realisierung der Quersteifigkeit umfasst.

4. Tisch nach Anspruch 3, **DADURCH GEKENNZEICHNET, DASS** die Querprofile als Kopfstücke (14, 15) ausgebildet sind.

5. Tisch nach Anspruch 3, **DADURCH GEKENNZEICHNET, DASS** ein Kopfstück (14, 15) mit einem Profilkörper und einem Tischfuß verbindbar ist.

6. Tisch nach einem der vorhergehenden Ansprüche, **DADURCH GEKENNZEICHNET, DASS** der Profilkörper (20, 40) zur Aufnahme des Tischfußes (60, 80) ausgebildet ist.

7. Tisch nach einem der vorhergehenden Ansprüche, **DADURCH GEKENNZEICHNET, DASS** die zwischen den Bauteilen wirkenden Verbindungsmittel die Bauteile in Einbaulage zumindest teilweise gegeneinander verspannen.

8. Tisch nach einem der vorhergehenden Ansprüche, **DADURCH GEKENNZEICHNET, DASS** DIE Führungskulisse eine im Wesentlichen L-förmige Geometrie mit einem sich in Einbaulage vertikal erstreckenden Einführungsschenkel und einem sich quer zu diesem erstreckenden Klemmschenkel umfasst, der sich zudem in Einschubrichtung zum Ende konisch verjüngt, um Inbusschrauben als Vorsprünge in diesem zu verklemmen, wobei die Inbusschrauben aus einem kastenförmigen Motorgehäuse am oberen Ende des Tischfußes herausragen.

## Claims

1. Table with table feet, a table top and a table frame for supporting the table top at a working height, the table frame being designed for fastening the table feet (60, 80) and as a modularly connectable plug-in system, the table frame comprising at least two clamps (10, 13) and at least two profile bodies (20, 40) which can be connected to one another via at least two clamps (10, 13), the clamps (10, 13) being designed for engaging over and around edges of the profile bodies, **CHARACTERIZED IN THAT** stiffness promoting clamping means are provided on the profile body which comprise projections which, in the installed position, engage in a guide slot on the table foot, or which comprise a guide slot (27, 28) into which projections formed on the table foot engage, **in that** the profiled bodies (20, 40) are of trough- or channel-shaped design, and **in that** the clamps (10, 13) are at least about twice as long as the profiled bodies (20, 40).

2. Table according to claim 1, **CHARACTERIZED IN THAT** the clamps (10, 13) are designed to be hooked into the profile body.

3. Table according to one of the preceding claims, **CHARACTERIZED IN THAT** it comprises transverse profiles for achieving the transverse stiffness.

4. Table according to claim 3, **CHARACTERIZED IN THAT** the transverse profiles are formed as head pieces (14, 15).

5. Table according to claim 3, **CHARACTERIZED IN THAT** a head piece (14, 15) can be connected to a profile body and a table foot.

6. Table according to one of the preceding claims, **CHARACTERIZED IN THAT** the profile body (20, 40) is designed to receive the table foot (60, 80).

7. Table according to one of the preceding claims, **CHARACTERIZED IN THAT** the connecting means acting between the components at least partially brace the components against one another in the installed position.

8. Table according to one of the preceding claims, **CHARACTERIZED IN THAT** the guide slot comprises a substantially L-shaped geometry with an insertion leg extending vertically in the installation position and a clamping leg extending transversely thereto, which also tapers conically towards the end in the insertion direction in order to clamp Allen screws as projections therein, wherein Allen screws protrude from a box-shaped motor housing at the upper end of the table foot.

## Revendications

1. Table avec des pieds de table, un plateau de table et un châssis de table pour porter le plateau de table à une hauteur de travail, le châssis de table étant réalisé pour la fixation des pieds de table (60, 80) et sous forme de système enfichable pouvant être relié de manière modulaire, le châssis de table comprenant au moins deux pinces (10, 13) et au moins deux corps profilés (20, 40) qui peuvent être reliés entre eux par l'intermédiaire d'au moins deux pinces (10, 13), les pinces (10, 13) étant réalisées pour venir en prise pardessus et autour des bords des corps profilés, **CARACTÉRISÉE EN CE QUE** des moyens de serrage favorisant la rigidité sont prévus sur le corps profilé qui comprennent des saillies qui, en position de montage, s'engagent dans une coulisse de guidage au pied de la table, ou qui comprennent une coulisse de guidage (27, 28) dans laquelle s'engagent des saillies formées au pied de la table, **en ce que** les corps profilés (20, 40) sont réalisés en forme de cuvette ou de canal et **en ce que** les agrafes (10, 13) sont au moins environ deux fois plus longues que les corps profilés (20, 40).

2. Table selon la revendication 1, **CARACTÉRISÉE EN CE QUE** les pinces (10, 13) sont conçues de manière à pouvoir être accrochées dans le corps profilé.

3. Table selon l'une des revendications précédentes, **CARACTÉRISÉE EN CE QU'**elle comprend des profilés transversaux pour réaliser la rigidité transversale.

4. Table selon la revendication 3, **CARACTÉRISÉE EN CE QUE** les profilés transversaux sont réalisés sous forme de pièces de tête (14, 15).

5. Table selon la revendication 3, **CARACTÉRISÉE EN CE QU'**une pièce de tête (14, 15) peut être reliée à un corps profilé et à un pied de table.

6. Table selon l'une des revendications précédentes, **CARACTÉRISÉE EN CE QUE** le corps profilé (20, 40) est conçu pour recevoir le pied de table (60, 80).

7. Table selon l'une des revendications précédentes, **CARACTÉRISÉE EN CE QUE** les moyens de liaison agissant entre les éléments de construction serrent au moins partiellement les éléments de construction les uns contre les autres en position de montage.

8. Table selon l'une des revendications précédentes, **CARACTÉRISÉE EN CE QUE** la coulisse de guidage comprend une géométrie sensiblement en forme de L avec une branche d'introduction s'étendant verticalement en position de montage et une branche de serrage s'étendant transversalement à celle-ci, qui se rétrécit en outre de manière conique vers l'extrémité dans le sens d'insertion, afin de serrer des vis Allen en tant que saillies dans celle-ci, les vis Allen dépassant d'un boîtier de moteur à l'extrémité supérieure du pied de table.
